# EUROPÄISCHE PATENTSCHRIFT

(11) **EP 1 806 465 B1**
(45) Veröffentlichungstag und Bekanntmachung des Hinweises auf die Patenterteilung: **11.02.2009**
(21) Anmeldenummer: 06000237.5
(22) Anmeldetag: 06.01.2006
(51) Int. Cl.: E04H 12/10, E04C 3/32

(54) **Fachwerkmast zur Aufnahme von Mobilfunkantennen**
Trussed mast for mobile communication antennae
Mât en treillis pour antennes pour communication mobile

(43) Veröffentlichungstag der Anmeldung: 11.07.2007
(73) Patentinhaber: Ass GmbH, 04552 Borna (DE)
(72) Erfinder: Brausse, Frank, 04552 Borna (DE); Filipowitsch, Karsten, 45136 Essen/OT Bergerhausen (DE)
(74) Vertreter: Carlsohn, Alexander

(56) Entgegenhaltungen:
- DE-A1- 3 639 137
- FR-A- 610 660
- FR-A- 2 135 024
- GB-A- 2 291 078

## Beschreibung

Die Erfindung betrifft einen Fachwerkmast zur Aufnahme von Mobilfunkantennen sowie ein Verfahren zu dessen Herstellung.

Aus dem Stand der Technik ist ein Fachwerkmast zur Aufnahme von Mobilfunkantennen bekannt, der aus Segmenten, den sogenannten Schüssen, aufgebaut ist. Die Segmente bestehen jeweils aus vier senkrechten Stahlrohren, die mit Hilfe von diagonalen, rohrförmigen Stahlstreben eine vierkantige Fachwerkkonstruktion bilden. Die Streben sind mit jeweils zwei benachbarten Stahlrohren verschraubt, wozu an den Stahlrohren Verbindungselemente ausgebildet sind, die Löcher zum Hindurchführen und zur Aufnahme der Schrauben aufweisen. An den Enden der Stahlrohre sind Flansche ausgebildet, um die Segmente miteinander verschrauben zu können. Zur Erhöhung der Witterungsbeständigkeit sind die Stahlrohre und die Stahlstreben an ihren Außenseiten verzinkt. Jedes Segment weist entweder eine erste Basislänge auf oder eine zweite Teillänge, die der Hälfte der Basislänge entspricht.

Zur Errichtung des Mastes werden die Segmente an Ort und Stelle von Hand durch Verschrauben der Stahlrohre und Streben hergestellt. Dabei wird jedoch die Verzinkung beschädigt, so daß die Witterungsbeständigkeit der fertigen Segmente gering ist. Die Segmente werden dann aufeinandergestockt. Dieser Vorgang wird als Stocken bezeichnet. Die Verbindung der Segmente wird über Flansche, die an den Stahlrohren ausgebildet sind, erreicht.

Die Herstellung der Segmente vor Ort ist kompliziert, zeitaufwendig und im Ergebnis ungenau. Aus diesem Grund passen die Segmente nicht exakt aufeinander, sondern müssen unter Anwendung von Gewalt miteinander verschraubt werden. Die fertigen Masten stehen unter einer starken Spannung.

Ferner weisen die bekannten bei hohem Gewicht der Konstruktion ein geringe Windlast auf, so daß die maximale Zahl an Mobilfunkantennen, die an dem Mast befestigt werden können, begrenzt ist. Bekannte Masten können beispielsweise Antennen mehrerer Mobilfunkgesellschaften nicht aufnehmen.

Infolge der Zerstörung der Zinkbeschichtung während der Monatage und der fehlenden Verzinkung der Innenseite der Stahlrohre hat der bekannte Fachwerkmast eine geringe Korrosionsbeständigkeit. Ein nachträgliches Lackieren des Mastes hat sich als teuer und wenig wirkungsvoll erwiesen.

Die DE-A-3639137 offenbart einen Fachwerkmast, bestehend aus mehreren Segmenten, wobei jedes Segment aus vier senkrechten Eckpfeilern besteht, wobei jeder Eckpfeiler ein Profilelement ist, das in Längsrichtung des Eckpfeilers einen rechtwinkligen Querschnitt aufweist; und benachbarte Eckpfeiler eines Segmentes durch eine Vielzahldiagonal verlaufender Streben gleicher Länge über Schweißverbindung miteinander verbunden sind; die Streben in gleichmäßig von einander in Längsrichtung der Eckpfeiler beabstandeten Strebenpaaren aus jeweils zwei Strebenangeordnet sind, die beide auf einer ersten Höhe beginnen und einer zweiten Höhe enden und die X-Förmig zueinander verlaufen.

Aufgabe der Erfindung ist es, die Nachteile nach dem Stand der Technik zu beseitigen. Es soll insbesondere ein Fachwerkmast zur Aufnahme von Mobilfunkantennen bereitgestellt werden, der eine höhere Witterungsbeständigkeit, Traglast und Windlast aufweist. Ferner soll ein Verfahren zur Errichtung eines derartigen Fachwerkmastes angegeben werden.

Diese Aufgabe wird durch die Merkmale der Ansprüche 1 und 9 gelöst. Zweckmäßige Ausgestaltungen der Erfindungen ergeben sich aus den Merkmalen der Ansprüche 2 bis 8 und 10.

Nach Maßgabe der Erfindung ist ein Fachwerkmast zur Aufnahme von Mobilfunkantennen vorgesehen, der aus einem oder mehreren Segmenten besteht, wobei
- jedes Segment aus vier senkrechten Eckpfeilern besteht, wobei jeder Eckpfeiler ein Profilelement ist, das in Längsrichtung des Eckpfeilers einen rechtwinkligen Querschnitt aufweist; und
- benachbarte Eckpfeiler eines Segmentes durch eine Vielzahl diagonal verlaufender Streben gleicher Länge über Schweißverbindungen miteinander verbunden sind; die Streben in gleichmäßig voneinander in Längsrichtung der Eckpfeiler beabstandeten Strebenpaaren aus jeweils zwei Streben angeordnet sind, die beide auf einer ersten Höhe beginnen und einer zweiten Höhe enden und die X-förmig zueinander verlaufen; und wobei die Strebenpaare, die einen ersten Eckpfeiler mit einem ersten benachbarten Eckpfeiler verbinden, in Längsrichtung der Eckpfeiler versetzt von den Strebenpaaren, die den ersten Eckpfeiler mit dem zweiten benachbarten Eckpfeiler verbinden, angeordnet sind.

Nach dem Verschweißen des Eckpfeilers, der Streben und der gegebenenfalls weiteren Elemente wird das Segment verzinkt. Dabei werden die winkelförmigen Eckpfeiler, die vorzugsweise aus Stahl bestehen, verzinkt, ohne daß unverzinkte Bereiche verbleiben. Die Zinkschicht auf den Eckpfeilern wird somit während der Herstellung eines Segmentes nicht zerstört, da die Streben und gegebenenfalls weitere Elemente nicht mittels Schrauben, sondern bereits mittels Verschweißen aneinander befestigt sind. Dies ermöglicht eine Fertigung von korrosionsbeständigen Segmenten.

Der erfindungsgemäße Fachwerkmast hat vorzugsweise einen quadratischen Querschnitt, wobei die Eckpunkt des Quadrates von den Eckpfeilern gebildet sind.

Die einzelnen Segmente werden zweckmäßigerweise mittels Laschen miteinander verbunden.

An den Enden der Eckpfeiler eines Segmentes sind Laschen zum Verbinden des Segmentes mit einem weiteren Segment oder mit dem Fundament ausgebildet. Beispielsweise können die Segmente über die Laschen miteinander verschraubt sein.

Der erfindungsgemäße Fachwerkmast kann neben Streben und Eckpfeilern weitere Elemente umfassen. Beispielsweise können waagerechte Sprossen vorgesehen sein, die mit zwei Eckpfeilern verschweißt sind und an denen beispielsweise Montagebühnen, Antennenhalterungen, Trittleitern und dergleichen befestigt sind.

Der erfindungsgemäß vorgesehene Versatz zwischen den Strebenpaaren, die einen ersten Eckpfeiler mit einem ersten benachbarten Eckpfeiler verbinden, zu den Strebenpaaren, die den ersten Eckpfeiler mit dem zweiten benachbarten Eckpfeiler verbinden, erhöht die Steifigkeit und damit die Belastbarkeit des Fachwerkmastes. Vorzugsweise entspricht der Versatz der halben Höhe eines Strebenpaares in bezug auf die Längsrichtung der Eckpfeiler.

Um Fachwerkmasten unterschiedlicher Größe herstellen zu können weisen die Segmente bevorzugt unterschiedliche, aber vorgegebene Längen auf. Dies ermöglicht die industrielle Herstellung der Segmente. Beispielsweise können drei Typen von Segmenten mit unterschiedlicher Höhe vorgegehen sein, aus denen der Fachwerkmast zusammengesetzt werden kann. In einer bevorzugten Ausführungsform weist der erste Segmenttyp eine vorgegebene Basislänge auf, während die Länge des zweiten Segmenttyps der Hälfte der Basislänge entspricht und die Länge des dritten Segmenttyps einem Drittel der Basislänge entspricht. Beträgt die Basislänge beispielsweise 12 m, so kann ein 20 m hoher Fachwerkmast aus einem Segment vom ersten Segmenttyp (Länge 12 m) und zwei Segmenten vom dritten Segmenttyp (Länge jeweils 4 m) zusammengesetzt werden. Ein 24 m hoher Fachwerkmast kann aus zwei Segmenten vom ersten Segmenttyp zusammengesetzt werden. Ein 26 m hoher Fachwerkmast kann aus einem Segment vom ersten Segmenttyp, einem Segment von zweiten Segmenttyp (Länge 6 m) und zwei Segmenten vom dritten Segmenttyp (Länge jeweils 4 m) zusammengesetzt werden.

Demnach umfaßt ein Verfahren zur Errichtung eines erfindungsgemäßen Fachwerkmastes
(a) Bestimmen der Anzahl der Segmente, die erforderlich ist, um die vorgegebene Höhe des Fachwerkmastes zu erreichen;
(b) Herstellen der erforderlichen Segmente durch Verschweißen der Eckpfeiler und Streben sowie gegebenenfalls der Sprossen und anschließendes Verzinken des hergestellten Segementes;
(c) Transport der Segmente zu dem vorgegebenen Standort des Fachwerkmastes; und
(d) Befestigen des untersten Segmentes an dem Fundament; Aufstocken der übrigen Segmente und Verschrauben der benachbarten Segmente mittels Laschen miteinander.

Die Segmente, die maschinell und damit industriell herstellbar sind, können paßgenau aneinander gefügt werden. Aus diesem Grunde weist der erfindungsgemäße Fachwerkmast keine inneren Verspannungen auf.

Aufgrund der Verwendung von Profilelementen als Eckpfeiler wird die Steifigkeit der Konstruktion sowie seine Belastbarkeit, insbesondere für Traglasten und Windlasten deutlich erhöht. Der erfindungsgemäße Fachwerkmast kann im Vergleich zu einem Fachwerkmast des Standes der Technik mit gleicher Höhe und gleichem Gewicht eine deutlich höhere Last tragen und insbesondere eine größere Zahl an Mobilfunkantennen tragen. Beispielsweise beträgt die zulässige pauschale Windlastfläche für einen Fachwerkmast nach dem Stand der Technik, der eine Höhe von 50 m aufweist und in Windzone 2 errichtet wird, 12 m² (cf*A), während ein erfindungsgemäßer Fachwerkmast bei gleichem Gewicht, gleicher Höhe und in derselben Windzone, eine zulässige pauschale Windlastfläche von 15 m² aufweist.

Der erfindungsgemäße Fachwerkmast kann ferner schneller und kostengünstiger errichtet werden. Er weist überdies eine höhere Lebensdauer, insbesondere aufgrund verbesserter Korrosionsbeständigkeit auf.

Der Erfindung wird nachfolgend anhand von Zeichnungen näher erläutert. Dabei zeigen
- Fig. 1: eine Ansicht eines Segmentes von vorn (Fig. 1a), von der Seite (Fig. 1b) und eine Querschnittsansicht des Segmentes (Fig. 1c); und
- Fig. 2: eine Ansicht eines erfindungsgemäßen Fachwerkturmes von vorn (Fig. 2a), von der Seite (Fig. 2b und eine Querschnittsansicht des Segmentes entlang Schnitt A-A(Fig. 2c).

Das in Fig. 1 gezeigte Segment 1 weist vier senkrechte Eckpfeiler 2.1-2.4 auf. Jeder Eckpfeiler ist aus einem Profilelement gebildet, das in Längsrichtung des Eckpfeilers einen rechtwinkligem Querschnitt aufweist. Die vier Eckpfeiler bilden die senkrechten Außenkanten eines gedachten Quaders mit quadratischem Querschnitt. Der Scheitelpunkt 3.1 der beiden Schenkel 4.1, 5.1 des Profilelementes, zwischen denen der rechte Winkel γ ausgebildet ist, bildet dabei die eigentlichen senkrechten Außenkanten des Segmentes. Einer der Schenkel 4.1 des Eckpfeilers 2.1 ist auf einen Schenkel 4.2 des ersten benachbarten Eckpfeilers 2.2 ausgerichtet und verläuft auf der gedachten Verbindungslinie zwischen den benachbarten Eckpfeilern 2.1, 2.2. Der andere Schenkel 5.1 des Eckpfeilers 2.1 ist auf einen Schenkel 4.4 des zweiten benachbarten Eckpfeilers 2.4 ausgerichtet und verläuft auf der gedachten Verbindungslinie zwischen den beiden Eckpfeilern 2.1, 2.4. Entsprechendes gilt für die übrigen Eckpfeiler (siehe Fig. 1c).

Die benachbarten Eckpfeiler 2 eines Segmentes 1 sind durch eine Vielzahl diagonal verlaufender Streben 6 gleicher Länge über Schweißverbindungen miteinander verbunden. Fig. 1a zeigt die benachbarten Eckpfeiler 2.1 und 2.2 sowie die sie verbindenden Streben 6. Die Streben 6 sind gleichmäßig voneinander in Längsrichtung der Eckpfeiler 2 beabstandet. Die x-förmig gebildeten Strebenpaare 7.1 sind aus jeweils zwei Streben 6.1, 6.2 gebildet, die beide auf einer ersten Höhe beginnen und einer zweiten Höhe enden. Ebenso sind die in Fig. 1b gezeigten benachbarten Eckpfeiler 2.2 und 2.3 mit x-förmig gebildete Strebenpaare 7.2 aus jeweils zwei Streben 6.1, 6.2 verbunden. Ein Vergleich der beiden Figuren 1a und 1b zeigt jedoch, daß die Strebenpaare 7.2, die den Eckpfeiler 2.2 mit Eckpfeiler 2.3 verbinden, in Längsrichtung der Eckpfeiler versetzt von den Strebenpaaren 7.1, die den Eckpfeiler 2.2 mit dem Eckpfeiler 7.1 verbinden, angeordnet sind. Die Strebenpaare 7.2 beginnen jeweils auf Höhe des Schnittpunktes 6.3 der beiden Streben des korrespondierenden Strebenpaares 7.1.

Das oberste in Fig. 2b gezeigte Strebenpaar 7.2 ragt über die Oberkante des Segmentes hinaus und kann zur Verbindung des Segmentes mit einem auf dieses Segment aufgestockten zweiten Segment verwendet werden.

Die Strebenpaare, die den Eckpfeiler 2.3 mit dem Eckpfeiler 2.4 verbinden, sind auf gleicher Höhe wie Strebenpaare 7.1 angebracht; während die Strebenpaare die den Eckpfeiler 2.4 mit dem Eckpfeiler 2.1 verbinden, auf gleicher Höhe wie die Strebenpaare 7.2 angebracht sind.

Der in Fig. 2 gezeigte Fachwerkmast 10, der eine Höhe von 40 mm aufweist, besteht aus drei Segmenten 11, 12, 13 des Segmenttyps mit einer Länge von 12 m und einem Segment 14 des dritten Segmenttyps mit einer Länge von 4 m. Die Segmente 11 bis 14, deren Grundaufbau in Fig. 1 gezeigt ist, sind mittels Laschen 15 *miteinander verschraubt.* Das unterste Segment ist mit winkelförmigen Profilelementen 16, die in ein Betonfundament eingegossen sind, *verschraubt.* Die Segmente weisen waagerechte Sprossen auf, an denen eine Montagebühne (Fig. 1c) oder die Antennenhalterungen befestigt werden können.

### Bezugszeichenliste

- 1: Segment
- 2: Eckpfeiler
- 2.1: erster Eckpfeiler
- 2.2: zweiter Eckpfeiler
- 2.3: dritter Eckpfeiler
- 2.4: vierter Eckpfeiler
- 3: Scheitelpunkt eines Eckpfeilers
- 3.1: Scheitelpunkt des ersten Eckpfeilers
- 4: erster Schenkel eines Eckpfeilers
- 4.n: erster Schenkel des n-ten Eckpfeilers
- 5: zweiter Schenkel eines Eckpfeilers
- 5.n: zweiter Schenkel des n-ten Eckpfeilers
- 6: Strebe
- 6.1: erste Strebe eines Strebenpaares 7
- 6.2: zweite Strebe eines Strebenpaares 7
- 7: Strebenpaar

- 10: Fachwerkmast
- 11-13: Segmente vom ersten Segmenttyp
- 14: Segment vom dritten Segmenttyp
- 15: Laschen
- 16: Profilelemente des Fundamentes
- 17: Sprossen

## Patentansprüche

**1.** Fachwerkmast zur Aufnahme von Mobilfunkantennen, bestehend aus einem oder mehreren Segmenten, wobei
- jedes Segment (1) aus vier senkrechten Eckpfeilern (2) besteht, wobei jeder Eckpfeiler (2) ein Profilelement ist, das in Längsrichtung des Eckpfeilers einen rechtwinkligen Querschnitt aufweist; und
- benachbarte Eckpfeiler (2) eines Segmentes (1) durch eine Vielzahl diagonal verlaufender Streben (6) gleicher Länge über Schweißverbindungen miteinander verbunden sind; die Streben (6) in gleichmäßig voneinander in Längsrichtung der Eckpfeiler (2) beabstandeten Strebenpaaren (7) aus jeweils zwei Streben (6.1, 6.2) angeordnet sind, die beide auf einer ersten Höhe beginnen und einer zweiten Höhe enden und die X-förmig zueinander verlaufen; und wobei die Strebenpaare (7.1), die einen ersten Eckpfeiler (2.2) mit einem ersten benachbarten Eckpfeiler (2.1) verbinden, in Längsrichtung der Eckpfeiler (2) versetzt von den Strebenpaaren (7.2), die den ersten Eckpfeiler (2.2) mit dem zweiten benachbarten Eckpfeiler (2.3) verbinden, angeordnet sind.

**2.** Fachwerkmast nach Anspruch 1, **dadurch gekennzeichnet, daß** die Eckpfeiler (2) und die Streben (6) aus Stahl gefertigt sind und daß jedes Segment (1) nach dem Verschweißen verzinkt worden ist.

**3.** Fachwerkmast nach Anspruch 1 oder Anspruch 2, **dadurch gekennzeichnet, daß** an den Enden der Eckpfeiler (2) eines Segmentes (1) Laschen (15) zum Verbinden des Segmentes (1) mit einem weiteren Segment oder mit dem Fundament ausgebildet sind.

**4.** Fachwerkmast nach Anspruch 3, **dadurch gekennzeichnet, daß** die Segmente (1) über die Laschen (15) miteinander verschraubt sind.

**5.** Fachwerkmast nach einem der vorstehenden Ansprüche, **dadurch gekennzeichnet, daß** die Eckpfeiler (2) eines Segmentes (1) ferner durch eine oder mehrere Sprossen (17) miteinander verbunden sind.

**6.** Fachwerkmast nach einem der vorstehenden Ansprüche, **dadurch gekennzeichnet, daß** der Versatz zwischen Strebenpaaren (7.1), die einen ersten Eckpfeiler (2.2) mit einem ersten benachbarten Eckpfeiler (2.1) verbinden, zu den Strebenpaaren (7.2), die den ersten Eckpfeiler (2.2) mit dem zweiten benachbarten Eckpfeiler (2.3) verbinden, der halben Höhe eines Strebenpaares (7) in bezug auf die Längsrichtung der Eckpfeiler (2) entspricht.

**7.** Fachwerkmast nach einem der vorstehenden Ansprüche, **dadurch gekennzeichnet, daß** der Fachwerkmast aus einem oder mehreren Segmenten montiert ist, die gewählt sind aus
- Segmenten (11) mit Eckpfeilern, die eine vorgegebene Basislänge aufweisen; und/oder
- Segmenten mit Eckpfeilern, deren Länge der Hälfte der Basislänge entspricht; und/oder
- Segmenten (14) mit Eckpfeilern, deren Länge einem Dritteln der Basislänge entspricht.

**9.** Verfahren zur Errichtung eines Fachwerkmastes nach einem der Ansprüche 1 bis 8, umfassend die Schritte
(a) Bestimmen der Anzahl der Segmente, die erforderlich ist, um die vorgegebene Höhe des Fachwerkmastes zu erreichen;
(b) Herstellen der Segmente durch Verschweißen der Eckpfeiler und Streben sowie gegebenenfalls der Sprossen und anschließendes Verzinken;
(c) Transport der Segmente zu dem vorgegebenen Standort des Fachwerkmastes; und
(d) Befestigen des untersten Segmentes an dem Fundament; Aufstocken der übrigen Segmente und Verschrauben der benachbarten Segmente mittels Laschen miteinander.

**10.** Verfahren nach Anspruch 9, **dadurch gekennzeichnet, daß** das Verschweißen gemäß Schritt (b) maschinell erfolgt.

## Claims

**1.** A trussed mast for taking up mobile communication antennas consisting of one or more segments, wherein
- each segment (1) consists of four vertical corner pillars (2), wherein each corner pillar (2) is a profile element having in the longitudinal direction of the corner pillars a rectangular cross section; and
- adjacent corner pillars (2) of a segment (1) are connected with each other by a number of diagonal braces (6) having the same length via welled connections; the braces (6) are arranged in pairs of braces (7), each of two braces (6.1, 6.2) which both start on a first height and end on a second height and are arranged x-shaped to each other, wherein pairs of braces (7) are spaced evenly to each other in the longitudinal direction of the corner pillars (2); and wherein the pairs of braces (7.1), which connect a first corner pillar (2.2) with a first adjacent corner pillar (2.1), are staggered relative to the pairs of braces (7.2) in the longitudinal direction of the corner pillars (2), which connect the first corner pillar (2.2) with the second adjacent corner pillar (2.3).

**2.** A trussed mast according to claim 1, **characterized in that** the corner pillars (2) and the braces (6) are made of steel and that each segment (1) has been galvanized after welding.

**3.** A trussed mast according to claim 1 or claim 2, **characterized in that** at the ends of the corner pillars (2) of one segment (1) flitches (15) are formed to connect the segment (1) with a further segment or with the ground.

**4.** A trussed mast according to claim 3, **characterized in that** the segments (1) are screwed together via the flitches (15).

**5.** A trussed mast according to one of the foregoing claims, **characterized in that** the corner pillars (2) of one segment (1) are further connected to each other by one or more rungs(17).

**6.** A trussed mast according to one of the foregoing claims, **characterized in that** the stagger between the pairs of braces (7.1), which connect a first corner pillar (2.2) with a first adjacent corner pillar (2.1), and the pairs of braces (7.2), which connect the first corner pillar (2.2) with the second adjacent corner pillar (2.3), corresponds to half of the height of one pair of braces (7) with reference to the longitudinal direction of the corner pillars (2).

**7.** A trussed mast according to one of the foregoing claims, **characterized in that** the trussed mast is assembled from one or more segments selected from
- segments (11) with corner pillars having a given base length; and/or
- segments having corner pillars the length of which corresponds to the half of the base length; and/or
- segments (14) having corner pillars the length of which corresponds to a third of the base length.

**9.** A method for building a trussed mast according to one of claims 1 to 8, comprising the steps of
(a) determining the number of segments, required to achieve the set height of the trussed mast;
(b) preparing the segments by welding the corner pillars and braces as well as optionally the rungs and subsequently galvanizing;
(c) transferring the segments to the set location of the trussed mast; and
(d) anchoring the under most segment on the ground; raising the remaining segments and screwing together the adjacent segments by means of flitches.

**10.** A method according to claim 9, **characterized in that** the welding according to step (b) occurs mechanically.

## Revendications

**1.** Mât en treillis pour la réception d'antennes de téléphones portables, composé d'un ou de plusieurs segments, **caractérisé en ce que**
- chaque segment (1) est composé de quatre montants d'angle (2), chaque montant d'angle (2) étant un élément profilé, qui présente, dans le sens longitudinal du montant d'angle, une coupe transversale carrée; et
- les montants d'angle avoisinants (2) d'un segment (1) sont reliés entre eux par de nombreuses traverses diagonales (6) de même longueur via des soudures; les traverses (6) sont disposées en paires de traverse (7) avec respectivement deux traverses (6.1, 6.2) à distance égale les unes des autres dans le sens longitudinal des montants d'angle (2), que les deux commencent à une première hauteur et se terminent à une seconde hauteur et sont disposées en forme de X les unes par rapport aux autres; les paires de traverses (7.1) qui relient les premiers montants d'angle (2.2) avec un premier montant d'angle avoisinant (2.1) étant disposés dans le sens longitudinal des montants d'angle (2), de manière décalée par rapport aux paires de traverses (7.2) qui relient les premiers montants d'angle (2.2) aux seconds montants d'angle avoisinants (2.3).

**2.** Mât en treillis selon la revendication 1, **caractérisé en ce que** les montants d'angle (2) et les traverses (6) sont fabriqués en acier et que chaque segment (1), après le soudage, a été zingué.

**3.** Mât en treillis selon la revendication 1 ou la revendication 2, **caractérisé en ce que** les extrémités des montants d'angle (2) d'un segment (1) présentent des languettes (15) pour relier le segment (1) avec un autre segment ou avec la fondation.

**4.** Mât en treillis selon la revendication 3, **caractérisé en ce que** les segments (1) sont vissés entre eux par l'intermédiaire des languettes (15).

**5.** Mât en treillis selon l'une des revendications susmentionnée **caractérisé en ce que** les montants d'angle (2) d'un segment (1), par ailleurs, sont reliés entre eux par un ou plusieurs croisillons (17).

**6.** Mât en treillis selon l'une des revendications susmentionnée **caractérisé en ce que** le déport entre les paires de traverses (7.1) reliant les premiers montants d'angle (2.2) avec les premiers montants d'angle avoisinants (2.1) et les paires de traverses (7.2) reliant le premier montant d'angle (2.2) au second montant d'angle avoisinant (2.3) corresponde à la moitié de la hauteur d'une paire de traverse (7) par rapport au sens longitudinal des montants d'angle (2).

**7.** Mât en treillis selon l'une des revendications susmentionnée **caractérisé en ce que** le mât en treillis est monté à partir d'un ou de plusieurs segments qui sont choisis parmi
- les segments (11) avec montants d'angle qui présentent une longueur de base prescrite; et/ou
- les segments avec montants d'angle dont la longueur corresponde à la moitié de la longueur de base; et/ou
- les segments (14) avec montants d'angle dont la longueur correspond à un tiers de la longueur de base.

**9.** Procédé pour la mise en place d'un mât en treillis selon l'une des revendications 1 à 8, comprenant les étapes suivantes
(a) définition du nombre de segments qui sont nécessaires pour atteindre la hauteur prescrite du mât en treillis;
(b) fabrication des segments par le soudage des montants d'angle et des traverses ainsi que, les cas échéant, des croisillons puis zingage;
(c) transport des segments vers le site prescrit du mât en treillis; et
(d) fixation du segment inférieur sur la fondation; empilement des autres segments et vissage, entre eux, des segments avoisinants à l'aide des languettes.

**10.** Procédé selon la revendication 9, **caractérisé en ce que** le soudage, conformément à l'étape (b), se fait mécaniquement.
